# EUROPÄISCHE PATENTSCHRIFT

(11) **EP 0 557 606 B1**
(45) Veröffentlichungstag und Bekanntmachung des Hinweises auf die Patenterteilung: **26.04.1995**
(21) Anmeldenummer: 92121104.1
(22) Anmeldetag: 11.12.1992
(51) Int. Cl.: E05B 27/00, E05B 31/00

(54) **Profilzylinder**
Cylinder lock
Serrure cylindrique

(30) Priorität: 25.02.1992 DE 4205643
(43) Veröffentlichungstag der Anmeldung: 01.09.1993
(73) Patentinhaber: WILKA SCHLIESSTECHNIK GmbH, D-42549 Velbert (DE)
(72) Erfinder: Laurenz, Lothar, W-5620 Velbert 1 (DE); Löhr, Uwe, W-4020 Mettman (DE)
(74) Vertreter: Rieder, Hans-Joachim, Dr.

(56) Entgegenhaltungen:
- EP-A- 0 159 494
- FR-A- 2 450 929
- GB-A- 2 066 347
- US-A- 3 656 328

## Beschreibung

Die Erfindung bezieht sich auf Profilzylinder mit im Flansch des Zylindergehäuses angeordneten Gehäusestiften, die in federnder Anlage stehen zu im Zylinderkern angeordneten und bis in einen Schlüsselkanal ragenden, von den Zuhaltungsvertiefungen eines Schlüssels einzuordnenden Kernstiften, die zusammen mit den Gehäusestiften die Stiftzuhaltung bilden, und mindestens einer, vorzugsweise von der Schlüsselbreitseite gesteuerten Zusatzzuhaltung, welcher eine Sperreingriffs-Vertiefung an der Innenseite der zylinderischen Gehäusewand zugeordnet ist, deren Sperrfunktion mittels des passenden Schlüssels aufhebbar ist.

Ein Profil-Schließzylinder dieser Art ist durch die DE-PS 32 25 952 bekannt. Dort steht die Zusatzzuhaltung in Richtung der Sperreingriffs-Vertiefung unter Federbelastung. Zum Zurückziehen der Zusatzzuhaltung weist der Schlüssel an seiner Breitseite einen zum freien Ende hin offenen Schlitz auf, der mit hinterschnittenen Flanken einen formpassend gestalteten Kopf dieser Zusatzzuhaltung steuert. Solche Schlitze erfordern eine besonders hohe Präzision, um das Einfangen des Kopfes zu bewerkstelligen. Da im übrigen nur ein kleiner Teil der Dicke der in aller Regel als Flachschlüssel ausgebildeten Schlüssel für den Sperrhub bzw. seine Aufhebung genutzt werden kann, können unterschiedliche Toleranzpaarungen die Funktion und somit die Sperrsicherheit beeinträchtigen.

Aufgabe der Erfindung ist es, einen gattungsgemäßen Profilzylinder mit Schlüssel baulich vorteilhaft und funktionssicher so auszubilden, daß eine größere Sperreingriffstiefe für die Zusatzzuhaltung genutzt werden kann.

Gelöst ist diese Aufgabe durch die im Anspruch 1 angegebene Erfindung.

Die Unteransprüche sind vorteilhafte Weiterbildungen des erfindungsgemäßen Profil-Schließzylinders.

Zufolge solcher Ausgestaltung ist ein gattungsgemäßer Profil-Schließzylinder erhöhten Gebrauchs- und Sicherheitswerts erzielt: Das liegt in der nun maximal möglichen Ausnutzung der Gehäusewand für die Sperreingriffs-Vertiefung und der freien Abtastung des Schlüssel begründet. Die relativ reibungsintensive Flankenbelastung ist vermieden. Die baulichen Mittel sind einfach und zweckmäßig. Konkret ist so vorgegangen, daß die Zusatzzuhaltung aus zwei bei passendem Schlüssel fluchtend in der Zylinderkern-Drehfuge zufolge permanent magnetischer Haftung zusammengehaltenen Teilen besteht, von denen der eine, schlüsselkanalseitig liegende Teil in Richtung des Schlüsselkanals federbelastet ist und bei dieser Verlagerung den anderen Teil in eine die Zylinderkern-Drehfuge überlappende Sperrstellung mitschleppt. Für das Mitschleppen bzw. die koaxiale rittlingsartige Lage steht die größtmöglich wirkende Magnetkraft zur Verfügung. Für das quer dazu liegende Abstreifen bei Drehen des Zylinderkerns brauchen nur relativ geringe Haftkräfte überwunden zu werden. Diese Art des funktionsabhängigen Kuppelns und Freigebens läßt sich auf engstem Raum realisieren, da Federn dort unmittelbar nicht benötigt werden. Entsprechend steht für die Sperreingriffs-Vertiefung bis auf eine recht dünnwandig zu wählende Restdicke nahezu die gesamte Dicke der Gehäusewand, in der Regel 2 mm, zur Verfügung. Der restliche, praktisch den Boden einer Sackbohrung bildende Materialstand steht auch nicht unter irgendeiner Belastung durch die Funktionsteile. Die Federbelastung liegt in Richtung des Schlüsselkanals, woraus resultiert, daß das entsprechend periphere Widerlager einer Rückholfeder am die größte Materialanhäufung aufweisenden Zylinderkern ausgebildet werden kann. Weiter erweist es sich als vorteilhaft, daß der kernseitige Teil der Zusatzuhaltung topfförmig gestaltet ist und in der Topfhöhlung ein Permanentmagnet sitzt. Die Topfform macht es möglich, den Topfrand als stabile Stützebene für den dem Schlüsselkanal abgewandt liegenden Teil zu nutzen. Weiter erweist es sich als günstig, daß der Topf außenseitig von einer Druckfeder umgeben ist. Letztere hält die Zusatzzuhaltung in Abtastbereitschaftstellung und stützt sich zweckmäßig an einem Ringkragen ab, dem, der Zylinderkern-Drehfuge zugewandt, ein Haltering gegenüberliegt. Weiter wird in Vorschlag gebracht, daß der eine Teil einen in Richtung des Schlüsselkanals weisenden Tastvorsprung hat. Letzterer kann sich koaxial zur Topfhöhlung erstrecken, so daß also eine rotationssymmetrische Zusatzzuhaltung vorliegt. Liegt die abtastfähige Zone, bspw. Rippe des Schlüssels nicht in einer solchen Quermittelebene senkrecht zu der des Schlüsselkanals, kann es sich als vorteilhaft erweisen, daß der Tastvorsprung exzentrisch sitzt und dem Teil ein drehsichernder Führungsfortsatz zugeordnet ist. Letzterer kann negativ oder positiv sein. Konkret erweist sich eine Lösung dahingehend als günstig, daß der Führungsfortsatz von einem Stift gebildet ist und der den Tastvorsprung tragende Teil eine passende Nische aufweist. Bezüglich des exzentrisch liegenden Tastvorsprunges ist es dabei von Vorteil, daß der Tastvorsprung und der Führungsfortsatz einander diametral gegenüberliegen. Das führt zu einer ausgewogenen Anordnung. Weiter wird vorgeschlagen, daß Tastvorsprung und Führungsfortsatz in Achsrichtung des Zylinderkerns hintereinanderliegen. Alternativ ist aber auch eine Zuordnung denkbar und vorteilhaft, bei der Tastvorsprung und Führungsfortsatz in einer Querebene des Drehzylinders liegen. Hierdurch bleibt zwischen den einzelnen Zusatzzuhaltungen noch ein größtmöglicher Materialanteil des Zylinderkerns stehen. Eine Lösung von sogar eigenständiger Bedeutung ergibt sich weiter dadurch, daß der kernseitige Teil als Hub-Übersetzungshebel ausgebildet ist. Hier läßt sich über den Hub-Übersetzungshebel beispielsweise eine geringe Abtasttiefe in eine Sperreingriffs-Vertiefung von größerer Tiefe übersetzen oder geringerer Tiefe untersetzen. Außerdem ist man frei in der Wahl der Anordnung solcher Sperreingriffs-Vertiefungen. Man kann dadurch sogar Bereiche in unmittelbarer Nähe zum Schlüsselrücken hin an der Breitfläche erreichen. Eine vorteilhafte Lösung ergibt sich durch einen Rollkörper als den Schlüssel abtastendes Zwischenglied zwischen Schlüsselkanal und Hub-Übersetzungshebel. Die Bewegungseinleitung über einen Rollkörper bringt eine besonders leichtgängige Betätigungsweise. Endlich erweist sich noch als vorteilhaft, daß der Hub-Übertragungshebel etwa auf der Quer-Längsmittelebene des Zylindergehäuses den Magneten trägt, unterhalb desselben angelenkt ist und zwischen Permanentmagnet und abtastendem Rollkörper die Rückholfeder aufweist, welche sich über einen Gleitkopf an der Innenseite der zylinderischen Gehäusewand in einer Querschnittsebene abstützt, auf welcher keine Zuhaltungsvertiefungen liegen.

Der Gegenstand der Erfindung ist nachstehend anhand zeichnerisch veranschaulichter Ausführungsbeispiele näher erläutert. Es zeigt:
- Fig. 1: teils in Ansicht, teils im Schnitt, eine mit einer Zusatzzuhaltung ausgerüsteten Profil-Schließzylinder,
- Fig. 2: eine Ansicht des zugehörigen Schlüssels,
- Fig. 3: die Draufsicht auf Fig. 1, wiederum partiell im Schnitt,
- Fig. 4: den Schnitt gemäß Linie VI-VI, stark vergrößert und die Zusatzzuhaltung gemäß erstem Ausführungsbeispiel verkörpernd, bei steckendem Schlüssel,
- Fig. 5: einen entsprechenden, jedoch nur auszugsweise dargestellten Schnitt bei abgezogenem Schlüssel,
- Fig. 6: den Schnitt gemäß Linie VI-VI in Fig. 5,
- Fig. 7: einen gleichen Querschnitt wie Fig. 4, ein zweites Ausführungsbeispiel der Zusatzzuhaltung darstellend, bei abgezogenem Schlüssel und exzentrisch liegendem Tastvorsprung,
- Fig. 8: den Schnitt gemäß Linie VIII-VIII in Fig. 7,
- Fig. 9: das Ausführungsbeispiel gemäß Fig. 7 bei eingeführtem Schlüssel, als Querschnitt wiederum,
- Fig. 10: einen Querschnitt wie Fig. 4, das dritte Ausführungsbeispiel wiedergebend, und zwar bei steckendem Schlüssel,
- Fig. 11: diese Ausgestaltung bei abgezogenem Schlüssel, bei welchem dritten Ausführungsbeispiel die Drehsicherung der Zusatzzuhaltung in axialer Richtung des Zylinderkerns liegt,
- Fig. 12: den Schnitt gemäß Linie XII-XII in Fig. 11,
- Fig. 13: eine der Fig. 4 entsprechende Darstellung, das vierte Ausführungsbeispiel wiedergebend, und zwar bei steckendem Schlüssel,
- Fig. 14: dasselbe bei abgezogenem Schlüssel (dieses Ausführungsbeispiel hat eine profilrinnenübergreifende Abtastung des Schlüssels),
- Fig. 15: den Schnitt gemäß Linie XV-XV in Fig. 14,
- Fig. 16: veranschaulicht einen der Fig. 4 entsprechenden Querschnitt und zeigt das fünfte Ausführungsbeispiel, hier bei steckendem Schlüssel,
- Fig. 17: die Situation bei in Abzug begriffenem Schlüssel,
- Fig. 18: die Situation nach Abzug des Schlüssels und
- Fig. 19: ein Verteilungsschema der Zusatzzuhaltungen zu den üblichen Stiftzuhaltungen.

Der als Doppelzylinder ausgebildete Profil-Schließzylinder weist ein symmetrisches Zylindergehäuse 1 auf. Das setzt sich in einen nach unten gerichteten Flansch 2 fort. Im Zylindergehäuse 1 erstrecken sich, koaxial angeordnet, zwei formgleiche Zylinderkerne 3. Sie sind in der zylinderischen Höhlung 4 drehbar gelagert und axial abgestützt.

Zwischen den gegeneinander gerichteten Enden der Zylinderkerne 3 ist in einem Ausschnitt 5 des Zylindergehäuses 1 eine einen Schließbart 6 tragende Schließbartnabe 7 angeordnet.

Im übrigen weist der dargestellte Profilzylinder Stiftzuhaltungen I auf, die in einer gemeinsamen Gehäusemittelebene liegen, in welcher auch in jedem Zylinderkern 3 ein Schlüsselkanal 8 verläuft. Jede, hier sechsfach pro Zylinderkern 3 zugeordnete Stiftzuhaltung I setzt sich zusammen aus einem Gehäusestift 9 und einem Kernstift 10. Der Gehäusestift 9 ist in einer Sackbohrung 11 des Zylindergehäuses 1 geführt und wird von einer sich bodenseitig der Sackbohrung abstützenden Druckfeder 12 in Richtung des Zylinderkerns 3 permanent beaufschlagt.

Durch Einstecken eines passenden Schlüssels 13, dieser ist als Flachschlüssel realisiert, werden die Kernstifte 10 so verlagert, daß die Trennfuge 14 zwischen den Kernstiften 10 und den Gehäusestiften 9 in der Zylinderkern-Drehfuge F von 1 und 3 liegt. Das erlaubt bei solchen Profilzylindern das anschließende Drehen des Zylinderkerns 3 mittels des Schlüssels 13.

Zur entsprechenden Einordnung der Stiftzuhaltungen I sind an der einen Schmalkante des Schlüssels 13 Zuhaltungsvertiefungen realisiert bezeichnet als Schließkerben 15. Bei der dargestellten Lösung ist die Schließdrehung jedoch erst dann möglich, wenn gleichzeitig durch den Schlüssel 13 eine von der Schlüsselbreitseite gesteuerte Zusatzzuhaltung II betätigt wird. Diese Einrichtung ist nachstehend anhand der verschiedenen Ausführungsformen näher erläutert:

Jeder Zusatzzuhaltung II liegt an der Innenseite des zylinderischen Abschnitts der Wandung des Zylindergehäuses 1, bezeichnet als Gehäusewand W, eine Sperreingriffs-Vertiefung 16 gegenüber. Die Zusatzzuhaltung II erstreckt sich senkrecht zur Ebene des Schlüsselkanals 8, vorzugsweise auch in der dortigen Diametralen. Die Zusatzzuhaltung II besteht aus zwei koaxial orientierten Teilen, bezeichnet mit a und b. Letztere sind zufolge permanent-magnetischer Haftung zusammengehalten. Bei steckendem passenden Schlüssel 13 fluchten ihre gegeneinander gerichteten, ebenfalls eine Trennfuge 17 bildenden Flächen mit der Zylinderkern-Drehfuge F. Wird jedoch der Schlüssel 13 abgezogen, so verlagert sich diese in Richtung des Schlüsselkanales 8 federbelastete Zusatzzuhaltung II so, daß der andere Teil, bezeichnet mit b, in eine die Zylinderkern-Drehfuge F überlappende Sperrstellung mitgeschleppt wird. Die Ausgangssituation ist in Fig. 4, die Sperrstellung in Fig. 5 wiedergegeben. Bei Drehbarkeit des Zylinderkerns 3 wird a von b querseitig abgestreift; b verbleibt in 16, also in einem von der Mantelwand des Zylinderkerns 3 geschlossenen "Nest".

Die Zusatzzuhaltung II, resp. deren schlüsselkanalseitig liegender Teil a setzt sich in einen Tastvorsprung 18 fort. Letzterer wirkt mit einer trichterförmigen Steuervertiefung 19 an der korrespondierenden Breitseite des Schlüssels 13 zusammen. Die Steuervertiefungen 19 sind den Schließkerben 15 vergleichbare Organe und bestehen hier aus unterschiedlich tief gestuften Bohrungen, um diesen Bereich der Abtastung hinsichtlich der Variabilität zu nutzen. So liegt zusammen mit I eine wesentlich erhöhte Kombinationsrate vor.

Der kernseitige Teil a der Zusatzzuhaltung II ist topfförmig gestaltet sowie mantelwandseitig abgesetzt. Eine so geschaffene, nach auswärts hin öffnende Topfhöhlung 20 nimmt ausfüllend einen Permanentmagneten 21 auf. Letzterer schließt ebenengleich mit den Topfrand des beispielsweise aus Messing bestehenden Teiles a ab. Beide Teile a,b weisen im wesentlichen gleichen Außendurchmesser auf. Die Sperreingriffs-Vertiefung 16 ist wie die Teile aund b zylinderisch. Es läßt sich nahezu die gesamte Dicke der Gehäusewand W als Einlagerungs- bzw. Ausweichraum nutzen. Dies sind bei gängigen Schließzylindern ca. 2 mm. Es braucht nur ein hauchdünner Boden der Vertiefung 16 belassen zu werden, da diese Zone von der Zuhaltung II praktisch nur anliegende berührt wird.

Die Aufnahmekammer für den kernseitigen Teil a der Zusatzzuhaltung II bildet eine zylinderische, auf den Mittelpunkt des Zylinderkerns gerichtete Bohrung 22. Die radiale Bohrung 22 endet kurz vor dem Schlüsselkanal 8 und weist breitenabgesetzt eine zum Schlüsselkanal 8 hin offene Durchgreiföffnung 23 für den Tastvorsprung 18 auf. Die verbleibende Ringschulter 24 fungiert dabei als Begrenzungsanschlag für die in dieser Richtung federbelastete Zusatzzuhaltung II.

Aufgrund des abgesetzten Mantelwandabschnitts des Teiles a ergibt sich zwischen einem so erzielten, schlüsselkanalseitigen Führungskragen 25 des Teiles a eine Federkammer 26, die so topfaußenseitig eine Druckfeder 27 aufnehmen kann. Ein peripherer Haltering 28 sichert die aufgesteckte Druckfeder 27. Der Haltering 28 befindet sich im Presssitz im Bohrungseingang.

Während beim zweiten und vierten Ausführungsbeispiel der Tastvorsprung 18 rotationssymmetrisch, d.h. zentralliegend der Zusatzzuhaltung II entspringt, wobei sich das vierte Ausführungsbeispiel praktisch nur dadurch unterscheidet, daß dort der Tastvorsprung eine deutlich größere Breite aufweist als der des ersten Ausführungsbeispieles, besteht in Bezug zum zweiten und dritten Ausführungsbeispiel eine bauliche Abweichung darin, daß der Tastvorsprung 18 dort exzentrisch liegt. Für seine entsprechende Verlagerung ist die gesamte zur Verfügung stehende Breite von a ausgenutzt, d.h. der Tastvorsprung 18 reicht dort maximal bis zur Mantelwand des exponierten Führungskragens 25. Der in seinem Durchmesser gegenüber dem Tastvorsprung 18 des ersten Ausführungsbeispieles noch einmal reduzierte Tastvorsprung 18 (Fig. 7) kann so eine dem Rücken 13' des Schlüssels 13 näherliegende seitliche Rippe 29 desselben abgreifen. Die Beibehaltung der koaxialen Ausrichtung würde ihn in den Bereich einer darunterliegenden Nut 30 des Schlüssels 13 führen. Der breitere Tastvorsprung 18 überbrückt dagegen die Nut 30, wie das deutlich aus den Figuren 14 und 15 hervorgeht. Die Bezugsziffern sind sinngemäß angewandt.

Unter Berücksichtigung des im Grunde vorteilhaften rotationssymmetrischen Aufbaus der Zusatzzuhaltung II bedarf diese bei exzentrischer Anordnung des Tastvorsprungs 18 der Drehsicherung. Hierzu weist, wenn nicht eine im Querschnitt unrunde zusatzzuhaltung gewählt wird, der dem Schlüsselkanal 8 näherliegende Teil a einen seitlichen Führungsfortsatz 31 auf. Er kann diesem, den kreisrunden Querschnitt überschreitenden Teil a angeformt sein. Beim dargestellten Ausführungsbeispiel ist der Führungsfortsatz in Form eines separaten Bauteiles, und zwar als zylinderischer Stift 32 realisiert. Letzterer erstreckt sich raumparallel zur Längsmittelachse x-x der Zusatzzuhaltung II. Der Stift 32 sitzt unter Haftreibung in einer entsprechend ausgerichteten Bohrung 33. Die Bohrung 33 und die die Federkammer 26 schaffende Bohrung 22 schneiden einander. Der Stift 32 ragt dabei in eine passende, drehsichernd wirkende Nische 34 des Führungskragens 25. Die axiale Führungslänge ist dabei so gewählt, daß sie länger ist als der Tasthub des Tastvorsprungs 18 ist. Im Bereich der Federkammer 26 ist dagegen der Stift 32 peripher ausgenommen, und zwar im wesentlichen dem Bohrungsverlauf der Federkammer 26 folgend. Randseitig des Zylinderkernes 3 schließt die entsprechende Ausnehmung 35 mit der das dortige Federlager bildenden Stirnfläche des Halteringes 28 ab. Die gehäuseseitige Ladeöffnung für den Stift 32 ist stopfenverschlossen.

Beim zweiten Ausführungsbeispiel liegt der Führungsfortsatz 31 diametral gegenüberliegend zum Abtastvorsprung 18. Dies geht besonders deutlich aus Fig. 9 hervor. Die Diametrale D-D liegt in der Querebene des Zylindergehäuses 1. So gesehen erstreckt sich der Tastvorsprung 18 oberhalb der horizontalen, den Mittelpunkt des Zylinderkernes schneidenden Ebene und der Führungsfortsatz 31 unterhalb dieser horizontalen Ebene. Diese Zuordnungsart hat den Vorteil, daß bei einer reichen Bestückung an Zusatzzuhaltungen II, wie das Fig. 20 zeigt, neben den Zusatzzuhaltungen II ein recht großer, nicht perforierter Zwischenraum 36 verbleibt.

Soll dagegen dieser Zwischenraum 36 für die Unterbringung der Führungsfortsätze 31 genutzt werden, so kann die Ausgestaltung gemäß dritter Ausführungsform greifen. Dort sind Tastvorsprünge 18 und Führungsfortsätze 31 in Achsrichtung des Profilzylinders hintereinanderliegend orientiert. Fig. 13 zeigt die Lage des Stiftes 32 zur in der vertikalen versetzten Lage des exzentrischen Tastvorsprunges.

Das fünfte Ausführungsbeispiel (Fig. 16-18) ist vom Prinzip her, also der Magnethaftung zwischen den Teilen a und b, den vorbeschriebenen Lösungen gleich und weicht nur in der konstruktiven Gestaltung ab insofern, als dort der kernseitige Teil a als Hub-Übersetzungshebei H auftritt. Letzterer schwenkt um einen Gelenkzapfen 37. Dieser liegt im unteren Abschnitt des Profilzylinders, also in größerer Nähe zum Flansch 2. Er sitzt in einem zur Zylinderkern-Drehfuge F hin offenen Querschacht 38 des Zylinderkerns 3. Der nach oben weisende Kopf 39 des Hub-Übertragungshebels H belastet einen als Tastvorsprung (18) fungierenden Rollkörper 40 in Form einer Kugel. Dieses gehäusegefangene schlüsselabtastende Schlüsselglied zwischen Schlüsselkanal 8 und Hub-Übersetzungshebel H greift auch hier durch eine zum Schlüsselkanal 8 hin offene Durchgreiföffnung 23 hindurch der Rollkörper 40 tastet in diesem Bereich eine Steuervertiefung 19 auf einer dem Schlüsselrücken 13' näherliegenden Rippe 29 ab. Über einen solchen Hebel lassen sich also auch Zonen des Schlüssels 13 abtasten, die weitab von der größten Materialanhäufung des Zylinderkerns 3 liegen, wo also für die oben beschriebenen Zusatzzuhaltungen II nicht genügend "Fleisch" für die Zuordnung und Führung wäre.

Dagegen ist für die Zuordnung des Permanentmagneten 21 eine Lage gewählt, die wiederum im Bereich der oben erwähnten, durch den Mittelpunkt des Zylinderkerns 3 gehenden Horizontalen liegt. Konkret sieht dies so aus, daß der Hub-Übertragungshebel H etwa auf der Querlängsmittelebene des Zylindergehäuses 1 den Permanentmagneten 21 in einer nach auswärts weisenden Tasche 41 trägt. Unterhalb dieser Tasche 41 liegt der Gelenkzapfen 37 und oberhalb die als Rückholfeder fungierende Druckfeder 27, welche nun ortsversetzt liegt zur Zusatzzuhaltung II, d.h. zum Teil b. Die dortige Federkammer 26 ist eine zum Rücken des Hub-Übersetzungshebels H ausgehende Sackbohrung. Auf deren Boden stützt sich die schlüsselkanalseitige Endwindung der Druckfeder 27 ab. Die dagegen nach auswärts gerichtete endständige Federwindung belastet einen Gleitkopf 42. Dieser ist auf der der Innenseite der Gehäusewand W zugewandten Seite flach gewölbt, sodaß keine verhakenden oder abtragenden Wirkungen entstehen. Der Gleitkopf 42 setzt sich hebelseitig in einen zentralen Führungszapfen 43 fort, auf den die Druckfeder 27 aufgesteckt ist.

Die den Tastvorsprung in Form des Rollkörpers 40 belastende Druckfeder 27 liegt in einer Querschnittsebene, in welcher keine Zuhaltungsvertiefungen liegen, also weder eine Sperreingriffs-Vertiefung 16 noch eine Kernbohrung 44 für die Kernstifte 10. In der Zeichnung ist diese Tatsache durch Unterbrechung der Aufbruchstelle am Teil a dargestellt.

Um für das Aussteuern des Rollkörpers 40 beim Ziehen oder Einführen des Schlüssels 13 einen verklemmungsfreien Bereich zu schaffen, kann, wie dies aus Fig. 17 beispielsweise hervorgeht, ein flacher Ausweichraum 45 an der Innenseite der Gehäusewand W vorgesehen sein. Der Kopf 39 des Hub-Übersetzungshebels H besitzt eine kugelstützende Haltemulde 46 auf.

Bei gezogenem Schlüssel 13 stützen sich die Kernstifte 10 an einer gemeinsamen Schulter im Schlüsselkanal 8 ab.

Bei allen Zuhaltungen ist im Hinblick auf die Schließkerben 15 bzw. Steuervertiefungen 19 auf eine verhakungsfreie Einlenkbarkeit geachtet, so daß die Zuhaltungen bzw. ihre Tastvorsprünge 18 Auflaufschrägen besitzen, beispielsweise konusförmig zulaufen.

Die Funktion ist, kurz zusammengefaßt, wie folgt: durch Einführen des passenden Schlüssels 13 in den Schlüsselkanal 8 werden sowohl die Stiftzuhaltungen I als auch die Zusatzzuhaltungen II entgegen Federkraft so ausgesteuert, daß die Trennfuge 14 und die Trennfuge 17 mit der Zylinderkern-Drehfuge F fluchten. Der Profilzylinder kann nun drehbetätigt werden. Unter Berücksichtigung der Dicke der Gehäusewand W von 2 mm kann eine recht große Stufentiefe für die Abtastung genutzt werden, da beispielsweise nur die Hälfte der axialen Tiefe der Sperreingriffs-Vertiefung 16 von dem scheibchenförmigen Teil b eingenommen wird.

Nach Abziehen des Schlüssels 13 verlagert die Druckfeder 27 die Zusatzzuhaltung II in Richtung des Schlüsselkanales 8 bis hin zum Begrenzungsanschlag 24. Dadurch tritt der Teil b in eine die Zylinderkern-Drehfuge F überlappende Stellung und versperrt (vgl. Fig. 5, 7, 11, 14). Die Siftzuhaltungen I treten federbelastend ebenfalls in die Sperrstellung, die aber hier nicht näher erläutert werden muß.

Was das Ausführungsbeispiel gemäß Fig. 16-18 betrifft, so ergibt sich die gleiche Funktion, indem der passende Schlüssel 13 via Rollkörper 40 den Hub-Übersetzungshebel H entgegen der Wirkung der Druckfeder 27 so verschwenkt, daß die Trennfuge 17 in der Ebene der Zylinderkern-Drehfuge F liegt. Der Zylinderkern 3 kann so gedreht werden, bei entsprechend gleicher Einordnung der Stiftzuhaltungen I. Durch Ziehen des Schlüssels 13 ergibt sich die Situation, wie sie in Fig. 19 dargestellt ist. Der Rollkörper 40 tritt gegen die rechtsseitige Kanalflanke des Schlüsselkanals 8. Der Hub-Übertragungshebel H schwenkt federveranlaßt im Uhrzeigersinn. Das führt zu einer Verlagerung der Trennfuge 17 derart, daß auch hier der sperraktive Teil b der Zusatzzuhaltung II die Zylinderkern-Drehfuge F mit seiner Mantelwand kreuzt. Er ragt in den zylinderkernseitigen Bohrungsfortsatz 47, welcher bei den voraufgegangenen Ausführungsbeispielen die Federkammer 26 bildet. Die Drehbewegung des Zylinderkerns 3 ist entsprechend blockiert. Fig. 18 zeigt die Ausweichbewegung beim Ziehen des Schlüssels 13. Auch bei dem fünften Ausführungsbeispiel ergibt sich für die üblichen Stiftzuhaltungen die oben beschriebene Arbeitsweise.

Bei allen Ausführungsbeispielen ist das Drehtrennen der beiden durch Magnethaftung aneinander "klebenden" Teile a und b wie auch das wiedereinfangen durch die bohrungsgeführte Ausrichtung stets betriebssicher. Dabei liegt in radial einwärts gerichteter Mitschlepprichtung die größte wirkende Magnetkraft vor, so daß es hierbei stets zu einer sicheren Mitnahme kommt.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen.

## Patentansprüche

1. Profilzylinder mit im Flansch (2) des Zylindergehäuses (1) angeordneten Gehäusestiften (9), die in federnder Anlage stehen zu im Zylinderkern (3) angeordneten und bis in einen Schlüsselkanal (8) ragenden, von den Zuhaltungsvertiefungen (Schließkerben 15) eines Schlüssels (13) einzuordnenden Kernstiften (10), welche zusammen mit den Gehäusestiften (9) die Stiftzuhaltungen (I) bilden, und mindestens einer vorzugsweise von der Schlüsselbreitseite gesteuerten Zusatzzuhaltung (II), welcher eine Sperreingriffs-Vertiefung (16) an der Innenseite der zylinderischen Gehäusewand (W) zugeordnet ist und deren Sperrfunktion mittels des passenden Schlüssels (13) aufhebbar ist, dadurch gekennzeichnet, daß die Zusatzzuhaltung (II) aus zwei bei passendem Schlüssel (13) fluchtend in der Zylinderkern-Drehfuge (F) zufolge permanent-magnetischer Haftung zusammengehaltenen Teilen (a, b) besteht, von denen der eine, schlüsselkanalseitig liegende Teil (a) in Richtung des Schlüsselkanals (8) federbelastet ist und bei dieser Verlagerung den anderen Teil (b) in eine die Zylinderkern-Drehfuge (F) überlappende Sperrstellung mitschleppt.

2. Profilzylinder nach Anspruch 1, dadurch gekennzeichnet, daß der kernseitige Teil (a) der Zusatzzuhaltung (II) topfförmig gestaltet ist und in der Topfhöhlung (20) ein Permanentmagnet (21) sitzt.

3. Profilzylinder nach einem oder mehreren der vorhergehenden Ansprüche, dadurch gekennzeichnet, daß der Topf außenseitig von einer Druckfeder (27) umgeben ist.

4. Profilzylinder nach einem oder mehreren der vorhergehenden Ansprüche, dadurch gekennzeichnet, daß der eine Teil (a) einen in Richtung des Schlüsselkanales (8) weisenden Tastvorsprung (18) hat.

5. Profilzylinder nach einem oder mehreren der vorhergehenden Ansprüche, dadurch gekennzeichnet, daß der Tastvorsprung (18) exzentrisch sitzt und dem Teil (a) ein drehsichernder Führungsfortsatz (31) zugeordnet ist.

6. Profilzylinder nach einem oder mehreren der vorhergehenden Ansprüche, dadurch gekennzeichnet, daß der Führungsfortsatz (31) von einem Stift (32) gebildet ist und der den Tastvorsprung (18) tragende Teil (a) eine passende Nische (34) aufweist.

7. Profilzylinder nach einem oder mehreren der vorhergehenden Ansprüche, dadurch gekennzeichnet, daß der Tastvorsprung (18) und der Führungsfortsatz (31) einander diametral gegenüberliegen (Diametrale D-D).

8. Profilzylinder nach einem oder mehreren der vorhergehenden Ansprüche, dadurch gekennzeichnet, daß Tastvorsprung (18) und Führungsfortsatz (31) in Achsrichtung des Zylinders hintereinanderliegen.

9. Profilzylinder nach einem oder mehreren der vorhergehenden Ansprüche, dadurch gekennzeichnet, daß Tastvorsprung (18) und Führungsfortsatz (31) in einer Querebene untereinanderliegen.

10. Profilzylinder nach einem oder mehreren der vorhergehenden Ansprüche, dadurch gekennzeichnet, daß der kernseitige Teil (a) als Hub-Übersetzungshebel (H) ausgestaltet ist.

11. Profilzylinder nach einem oder mehreren der vorhergehenden Ansprüche, gekennzeichnet durch einen Rollkörper (40) als schlüsselabtastendes Zwischenglied zwischen Schlüsselkanal (8) und Hub-Ubersetzungshebel (H).

12. Profilzylinder nach einem oder mehreren der vorhergehenden Ansprüche, dadurch gekennzeichnet, daß der Hub-Übersetzungshebel (H) etwa auf der Querlängsmittelebene des Zylindergehäuses (1) den Permanentmagneten (21) trägt, unterhalb desselben angelenkt ist und zwischen Permanentmagnet (21) und abtastendem Rollkörper (40) die Druckfeder (27) aufweist, welche sich über einen Gleitkopf (40) an der Innenseite der zylinderischen Gehäusewand (W) in einer Querschnittsebene abstützt, auf welcher keine Zuhaltungsvertiefungen liegen.

## Claims

1. Cylinder lock with housing pins (9) arranged in the flange (2) of the cylinder housing (1) and sprung against core pins (10) which are arranged in the cylinder core (3), extend into a key channel (8) and are to be located in the tumbler recesses (locking notches 15) of a key (13), said core pins together with the housing pins (9) forming the pin tumblers (I), and with at least one additional tumbler (II) preferably controlled from the broad side of the key with which an interlocking recess (16) on the inner face of the cylindrical housing wall (W) is associated and the locking function of which can be cancelled by means of the appropriate key (13), characterised in that the additional tumbler (II) consists of two parts (a, b) held together in an aligned manner in the rotary joint (F) of the cylinder core as a result of permanent magnetic force when the appropriate key is inserted, one part (a) situated on the key channel side being spring-loaded in the direction of the key channel (8) and, as it is displaced, carrying the other part (b) along into a locking position overlapping the rotary joint (F) of the cylinder core.

2. Cylinder lock according to claim 1, characterised in that the part (a) of the additional tumbler (II) on the core side is pot-shaped and a permanent magnet (21) is seated in the cavity (20) of the pot.

3. Cylinder lock according to one or more of the preceding claims, characterised in that the pot is embraced on its exterior by a compression spring (27).

4. Cylinder lock according to one or more of the preceding claims, characterised in that one part (a) has a detecting projection (18) pointing in the direction of the key channel (8).

5. Cylinder lock according to one or more of the preceding claims, characterised in that the detecting projection (18) is arranged eccentrically and a guiding extension (31) preventing torsion is associated with the part (a).

6. Cylinder lock according to one or more of the preceding claims, characterised in that the guiding extension (31) is formed by a pin (32) and the part (a) carrying the detecting projection (18) is provided with an appropriate recess (34).

7. Cylinder lock according to one or more of the preceding claims, characterised in that the detecting projection (18) and the guiding extension (31) are diametrically opposite one another (diameter D-D).

8. Cylinder lock according to one or more of the preceding claims, characterised in that the detecting projection (18) and the guiding extension (31) are situated one behind the other in the axial direction of the cylinder.

9. Cylinder lock according to one or more of the preceding claims, characterised in that the detecting projection (18) and the guiding extension (31) are situated one below the other in a transverse plane.

10. Cylinder lock according to one or more of the preceding claims, characterised in that the part (a) on the core side is a stroke transmission lever (H).

11. Cylinder lock according to one or more of the preceding claims, characterised by a roller body (40) as a key-detecting intermediate element between the key channel (8) and the stroke transmission lever (H).

12. Cylinder lock according to one or more of the preceding claims, characterised in that the stroke transmission lever (H) carries the permanent magnet (21), e.g. on the transverse longitudinal centre plane of the cylinder housing (1), is hinged therebelow and is provided with the compression spring (27) between the permanent magnet (21) and the detecting roller body (40), said compression spring being supported via a sliding head (40) on the inner face of the cylindrical housing wall (W) in a cross-sectional plane in which there are no tumbler recesses.

## Revendications

1. Barillet de serrure profilé comprenant, disposées dans une aile (2) du corps de barillet (1), des broches de corps (9) qui sont rappelées élastiquement au contact de broches de noyau (10) logées dans le noyau de barillet (3), engagées dans les encoches d'arrêt (dentelures de retenue 15) d'une clé (13), et faisant saillie jusque dans un passage de clé (8), ces broches de noyau (10) formant avec les broches de corps (9) les arrêts de broches (I), et au moins un arrêt supplémentaire (II) commandé de préférence à partir du côté plat ou large de la serrure, auquel est affecté un logement de verrouillage (16) sur la face intérieure de la paroi cylindrique de corps (W) et dont la fonction de verrouillage est susceptible d'être annulée au moyen de la clé appropriée (13), caractérisé en ce que l'arrêt supplémentaire (II) consiste en deux parties (a, b) retenues assemblées par attraction magnétique permanente, affleurant la surface d'emboîtement rotative (F) du noyau de barillet pour la clé appropriée, la partie (a) disposée du côté du passage de clé étant sollicitée élastiquement dans la direction du passage de clé (8) et entraînant au cours de ce décalage l'autre partie (b) dans une position de verrouillage recouvrant la surface d'emboîtement rotative (F) du noyau de barillet.

2. Barillet de serrure profilé selon la revendication 1, caractérisé en ce que la partie côté noyau (a) de l'arrêt supplémentaire (II) est réalisée en forme de boisseau et en ce qu'un aimant permanent (21) est logé dans la cavité (20) du boisseau.

3. Barillet de serrure profilé selon l'une ou plusieurs des revendications précédentes, caractérisé en ce que le boisseau est entouré extérieurement par un ressort de compression (27).

4. Barillet de serrure profilé selon l'une ou plusieurs des revendications précédentes, caractérisé en ce que la partie (a) comporte un doigt de palpage (18) tourné vers le passage de clef (8).

5. Barillet de serrure profilé selon l'une ou plusieurs des revendications précédentes, caractérisé en ce que le doigt de palpage (18) est appliqué de façon excentrée et en ce qu'un prolongement de guidage (31) est associé à la partie (a) pour empêcher la rotation de celle-ci.

6. Barillet de serrure profilé selon l'une ou plusieurs des revendications précédentes, caractérisé en ce que le prolongement de guidage (31) est formé par une broche (32) et en ce que la partie (a) qui porte le doigt de palpage (18) comporte une niche (34) recevant la broche.

7. Barillet de serrure profilé selon l'une ou plusieurs des revendications précédentes, caractérisé en ce que le doigt de palpage (18) et le prolongement de guidage (31) sont diamétralement opposés l'un à l'autre (diamètre D-D).

8. Barillet de serrure profilé selon l'une ou plusieurs des revendications précédentes, caractérisé en ce que le doigt de palpage (18) et le prolongement de guidage (31) sont disposés l'un derrière l'autre suivant la direction axiale du barillet.

9. Barillet de serrure profilé selon l'une ou plusieurs des revendications précédentes, caractérisé en ce que le doigt de palpage (18) et le prolongement de guidage (31) sont disposés l'un au-dessous de l'autre dans un plan transversal.

10. Barillet de serrure profilé selon l'une ou plusieurs des revendications précédentes, caractérisé en ce que la partie (a) côté noyau est réalisée sous la forme d'un levier transmetteur de course (H).

11. Barillet de serrure profilé selon l'une ou plusieurs des revendications précédentes, caractérisé par un corps roulant (40) agissant comme élément intermédiaire de palpage de clef entre le passage de clef (8) et te levier transmetteur de course (H).

12. Barillet de serrure profilé selon l'une ou plusieurs des revendications précédentes, caractérisé en ce que le levier transmetteur de course (H) porte l'aimant permanent (21) sensiblement dans le plan transversal au milieu de l'axe longitudinal, est articulé sous cet aimant et comporte, entre l'aimant permanent (21) et le corps roulant de palpage (40), le ressort de compression (27), lequel s'appuie par l'intermédiaire d'une tête de glissement (42) contre la face intérieure de la paroi de boîtier cylindrique (W) dans un plan de section transversale ne comportant aucune encoche d'arrêt.
